# EUROPÄISCHE PATENTSCHRIFT

(11) **EP 0 629 750 B1**
(45) Veröffentlichungstag und Bekanntmachung des Hinweises auf die Patenterteilung: **21.05.1997**
(21) Anmeldenummer: 94107062.5
(22) Anmeldetag: 10.09.1990
(51) Int. Cl.: E04B 1/68

(54) **Verfahren zur Abdichtung einer Fuge durch Injektion eines Dichtungsmediums**
Process for sealing of a joint by injection of a sealing medium
Procédé pour l'étanchéification d'un joint par injection d'un milieu d'étanchéité

(30) Priorität: 08.09.1989 DE 8910744 U
(43) Veröffentlichungstag der Anmeldung: 21.12.1994
(62) Teilanmeldung aus: 90117399.7
(73) Patentinhaber: Schmid, René P., CH-8165 Oberweningen (CH)
(72) Erfinder: Schmid, René P., CH-8165 Oberweningen (CH)
(74) Vertreter: Patentanwälte Dr. Solf & Zapf

(56) Entgegenhaltungen:
- DE-U- 8 708 424
- FR-A- 2 332 373
- GB-A- 961 664
- GB-A- 1 289 550
- US-A- 2 156 681

## Beschreibung

Die Erfindung betrifft ein Verfahren zur Abdichtung einer Fuge durch Injektion eines Dichtungsmediums, insbesondere zur Abdichtung einer Fuge zwischen zwei Betonierabschnitten gemäß dem Oberbegriff des Anspruchs 1.

Aus der CH-A-600 077 ist eine Dichtungsvorrichtung in Form eines porösen Schlauches bekannt. Dieser Schlauch besteht aus einem Stützkörper in Form einer Schraubenfeder, der von einem ersten, geflochtenen Schlauch umgeben ist, welcher wiederum von einem äußeren, netzartigen, porösen Schlauch umfaßt ist. Nach dem Montieren dieser Dichtungsvorrichtung und dem Betonieren des zweiten Betonierabschnittes wird ein Dichtungsmedium in die schlauchartige Dichtungsvorrichtung gepreßt, die in Fehlstellen des Betons austreten soll.

Bei dieser bekannten Dichtungsvorrichtung ist es von Nachteil, daß die Verlegung aufwendig ist und die verlegten Schläuche beim Betonieren verdrängt oder zerdrückt werden können und/oder reißen. Ferner kann sich das poröse Schlauchmaterial durch Betonschlämme zusetzen, so daß ein Austreten des Dichtungsmediums nicht mehr möglich ist. Darüber hinaus sind die Herstellungskosten solcher Schläuche teuer.

Den Nachteil des Verstopfens des Schlauchkörpers versucht die Dichtungsvorrichtung gemäß des DE-U-83 35 231 zu beheben, indem zwischen dem Stützkörper in Form einer Schraubenfeder und dem äußeren netzwerkartigen Schlauch ein non-woven Material eingebracht wird, welches flüssigkeitsdurchlässig, aber für feine Betonteilchen undurchlässig ist.

Der Nachteil des Zusetzens des netzartigen Schlauches kann durch die Anordnung des non-woven Materials möglicherweise behoben werden, jedoch verbleiben weiterhin die oben geschilderten Nachteile bei der Verwendung einer schlauchförmigen tungsvorrichtung.

Schließlich ist aus der DE-U-86 08 396 eine weitere Dichtungsvorrichtung in Form eines Injektionsschlauches bekannt, die einerseits den Nachteil des Positionierens des Schlauches durch am Schlauchkörper vorgesehene Laschen beheben will und andererseits eine Sollbruchstelle in Längsrichtung des schlauchartigen Körpers vorschlägt, durch welches das Dichtungsmedium in den Beton austreten soll. Die grundsätzlichen Vorteile des Injektionsschlauches sollen aber weiterhin erhalten bleiben.

Auch bei dieser bekannten Dichtungsvorrichtung bleiben weiterhin die Nachteile des Zerdrückens und/oder Zerreißens des Injektionsschlauches bestehen und auch der Nachteil, daß das Verlegen des Injektionsschlauches außerordentlich arbeitsintensiv ist. Zudem ist die Herstellung solcher Injektionsschläuche teuer.

Allen bekannten Dichtungsvorrichtungen ist es gemeinsam, daß das Dichtungsmedium direkt in den Schlauchanfang bzw. das Schlauchende eingepreßt wird. Schlauchanfang sowie Schlauchende müssen dabei nach Abschluß der Betoniermaßnahmen im Fugenbereich von außen frei zugänglich sein.

Diese Art des Einbringens des Dichtungsmediums hat einerseits den Nachteil, daß die Betonschalung Aussparungen für die Schlauchenden aufweisen muß, wodurch sich die Schalungsarbeiten erhöhen. Weiterhin kann es beim Einschalen oder Betonieren passieren, daß die Schlauchenden beschädigt werden, wodurch ein Eindringen des Dichtungsmediums erschwert wird oder nur mit aufwendigen Zusatzmaßnahmen möglich ist.

Aus der FR-A-2 332 373 ist ein Verfahren zum Abdichten von Betonierabschnitten bekannt, bei dem ein Dichtungselement in Form eines vorkomprimierten Bandes aus einem multiporösen, offene Poren aufweisenden Material verwendet wird. Das Band ist mit einer wasserresistenten Substanz imprägniert und in einer Rille des ersten Betonabschnitts untergebracht. Das vorkomprimierte Band soll insbesondere durch die Temperatureinwirkung der Reaktionswärme des zweiten Betonierabschnitts zur Dekomprimierung gebracht werden, so daß es in das noch weiche Material des zweiten Betonierabschnitts eindringen kann, wodurch die Fuge überbrückt und dadurch abgedichtet werden soll. Diese Art einer Fugendichtung ist arbeitsaufwendig. Die Dichtwirkung ist unkontrollierbar, weil die Reaktion bzw. Dekompression des Bandes nach dem Errichten des zweiten Betonierabschnitts nicht erkannt bzw. beeinflußt werden kann. Außerdem ist das Bandmaterial sehr teuer, und das Band erfordert die Vorfertigung einer Rille im ersten Betonierabschnitt, die auf besondere Art und Weise eingebracht werden muß.

Die GB-A-1 289 550 beschreibt ein Verfahren zum Verbinden zweier Bauteile untereinander. Dabei wird ein elastischer geschäumter Körper mit Bindemittel getränkt und zwischen die Bauteile plaziert. Anschließend wird der Körper zwischen den Bauteilen mit Hilfe der Bauteile zusammengepreßt, so daß Bindemittel austritt und zwischen den Bauteilen die Bauteile verbindend erhärten kann. Der Körper gewährleistet dabei einen Schwammeffekt für das Bindemittel.

Es ist Aufgabe der vorliegenden Erfindung, ein Verfahren gemäß dem Oberbegriff des Anspruchs 1 anzugeben, bei welchem ein sicheres Positionieren der Dichtungseinrichtung möglich, ein Zerstören oder Beschädigen derselben verhindert und eine kostengünstige, einfach zu verlegende und zu verfüllende Dichtungseinrichtung geschaffen wird, mit der ein zuverlässiges Abdichten von Betonfugen gewährleistet ist.

Diese Aufgabe wird bei einem gattungsgemäßen Verfahren nach dem Oberbegriff des Anspruchs 1 durch die kennzeichnenden Merkmale des Anspruchs 1 gelöst.

Vorteilhafte Weiterbildungen der Erfindung werden in den Unteransprüchen gekennzeichnet.

Das vorgeschlagene Verfahren löst sich vollkommen von der bisherigen Verwendung schlauchartiger Dichtungseinrichtungen.

Mit dem erfindungsgemäßen Verfahren wird ein im Querschnitt bevorzugt rechteckiger Körper aus einem Durchgangsporen aufweisenden Schaumstoff (Filterschaum) bzw. einem Schaumstoffband auf die Betonoberfläche aufgelegt und dort montiert, so daß der Durchtritt bzw. Durchflußkanal durch den Körper selbst gebildet wird, und das Dichtungsmedium aus den Durchgangsporen in den Fugenbereich austritt.

Der Körper kann dabei im Querschnitt gesehen auch andere Formen aufweisen, beispielsweise eine Trapezform oder eine gebogene oder eine Kreissegmentform. Dadurch, daß das Dichtungsmedium nicht nur im Bereich der Aufstandsfläche des Schaumstoffbandes in den Fugenbereich austritt, sondern auch aus dessen Seiten- und Deckenbereich, wird ein hoher Abdichtungsgrad im Bereich der Betonfuge erreicht. Als Eintrittsöffnung für das Dichtungsmedium kann dabei beispielsweise ein schlauchartiger Hohlkörper vorgesehen sein, der mit einem Ende in den Körper eingesetzt ist und mit dem anderen Ende außerhalb des zweiten Betonierabschnitts bzw. dessen Schalung angeordnet ist. Mit besonderem Vorteil kann jedoch das weiter unten beschriebene Verfahren zum Einbringen des Dichtungsmediums verwendet werden.

Es versteht sich dabei, daß der verwendete Schaumstoff bzw. das verwendete Schaumstoffband einerseits genügende Porosität für den Durchtritt des Dichtungsmediums aufweist und andererseits von einer Konsistenz ist, die ein Zusammendrücken des Schaumstoffs bzw. des Schaumstoffbandes durch den aufgebrachten Beton weitgehendst vermeidet. Als Dichtungsmedium werden beispielsweise Silikate oder erhärtende Ein- oder Mehrkomponenten-Kunststoff in flüssiger Konsistenz verwendet. Auch Kunstharz, insbesondere 2-Komponenten-Acrylharz, findet als Dichtungsmedium Verwendung sowie Bentonit- und/oder Zementmischungen.

Die Befestigung des Körpers auf der Betonoberfläche erfolgt vorteilhafterweise durch einen oder mehrere, quer zu seiner Längsachse durchfassende und in den Beton einfassende, bevorzugt Unterlagscheiben aufweisende Stifte, Schrauben oder Nägel. Durch das Einbringen von Dübeln in die Betonoberfläche oder durch eine vorbestimmte Einstellung von Schußapparaten wird gewährleistet, daß die vorgenannten Halterungsmitteln nur soweit in die Betonoberfläche eingreifen, daß ihr Kopfbereich in etwa mit der Oberfläche des Körpers in einer Ebene nach dem Einbringen liegt.

Die gewünschte Endlage der Stifte, Schrauben oder Nägel kann durch die Verwendung von rohrförmigen Abstandhaltern erreicht werden, welche die Halterungsmitteln umgreifen, wobei die Länge der Abstandhalter in etwa der Querschnittshöhe des Körpers entspricht. Der Abstandhalter sorgt dann dafür, daß die Halterungsmittel nicht zu tief in den Körper eindringen.

Eine andere bevorzugte Halterung des Körpers kann auch durch ihn umfassende Halterungsprofile erfolgen, die auf der Betonoberfläche montiert sind. Bei den Halterungsprofilen kann es sich dabei um Metall- oder Kunststoffbänder handeln, die den Querschnittsumfang des Körpers ganz oder teilweise umgreifen, wobei die Halterungsprofile mit einem freien Ende auf der Betonoberfläche angeordnet sind, so daß die Halterungseinrichtung den Körper auf der Betonoberfläche festhält bzw. festklemmt, ohne jedoch den Querschnitt des Körpers an der Haltestelle wesentlich zu verringern.

Um den Duchtritt bzw. Durchfluß des Dichtungsmediums zu erleichtern, kann im Querschnittsinneren des Körpers eine in Längsrichtung verlaufende, durchgehende Ausnehmung vorgesehen sein, die als Durchgangskanal für das Dichtungsmedium dient. Beim Einbringen des Dichtungsmediums wird der Durchgangskanal zunächst gefüllt und anschließend durchdringt das Dichtungsmedium den Körper, bis es nach außen in den Betonbereich, die vorhandenen Fugen verschließend, austritt.

Das Verbinden wenigstens zweier Körper an den Stoßkanten derselben erfolgt in vorteilhafter Weise durch dieselbe Querschnittsform aufweisende und aus gleichem Material bestehende Verbindungselemente.

Diese Verbindungselemente können gerade Verbindungsstücke, ebene Eckwinkel, Hochkant-Eckwinkel, T-Stücke oder Kreuzungsstücke sein, so daß Richtungsänderungen beim Verlegen der Körper problemlos berücksichtigt werden können.

Vorzugsweise ist zum Verbinden der Körper miteinander oder der Körper mit den Verbindungselementen an den Stoßstellen ein Klebeband vorgesehen. Das Klebeband dient dabei vornehmlich zur Lagesicherung der Körper und kann vorzugsweise nur auf der von der Betonoberfläche abgewandten Seite der Körper angebracht sein und im oberen Bereich der Seitenteile der Körper, so daß auch an der Stoßstelle trotz Klebeband genügend Dichtungsmaterial austreten kann.

Zum Anpassen an gekrümmte Betonoberflächen oder gebogene bzw. kreisförmige Elemente ist es vorteilhafterweise vorgesehen, daß quer zur Längsachse der Körper oder der Verbindungselemente in Längsachsenrichtung nebeneinander angeordnete, V-förmige, kerbartige, über deren gesamte Querschnittsbreite verlaufende Einschnitte vorgesehen sind, deren Kerbspitzen etwas unterhalb der Querschnittshöhe der Körper oder der Verbindungselemente angeordnet sind. Die kerbartigen Einschnitte sollen also nur soweit geführt werden, daß der Körper noch einen zusammenhängenden Körper bildet.

Vorzugsweise sind die Körper oder Verbindungselemente um ihre Längsachse gebogen und auf einer gekrümmten Betonoberfläche oder auf einem bogen- oder kreisförmigen Element, beispielsweise einem Rohr, befestigt, wobei die Seitenkantenflächen der Kerben gegeneinanderstoßen und die Kerben somit geschlossen sind, wenn die Unterseite des Körpers auf der Betonoberfläche oder dem Element anliegen. Auf diese Art und Weise können die Schaumstoffbänder auch gekrümmten bzw. gebogenen Verläufen folgen.

Es ist in vorteilhafter Weise auch möglich, die Körper oder Verbindungselemente um ihre Längsachse zu biegen, um sie auf einer gekrümmten Betonoberfläche oder auf einem bogen- bzw. kreisförmigen Element, beispielsweise einem Rohr, zu befestigen, ohne dabei kerbartige Einschnitte vorzusehen. Der aus dem Schaumstoff bzw. Filterschaum bestehende Körper wird sich in dem, der gekrümmten bzw. gebogenen Fläche zugewandten Bereich zusammendrücken, jedoch verhindert dieses Zusammendrücken das Austreten des Dichtungsmaterials nicht. Dies liegt daran, daß das für den Körper vorgesehene Material von einer solchen Beschaffenheit ist, daß selbst bei einem stärkeren Zusammenpressen des Materials die für das Durchtreten des Dichtungsmediums erforderlichen Durchgangsporen noch vorhanden sind.

In vorteilhafter Weise sind die Körper und/oder Verbindungselemente mit einem endlosen Gummiband auf dem kreisförmigen Element gehalten, indem das Gummiband über die Oberseite der Körper bzw. Verbindungselemente gespannt ist. Diese einfache und schnelle Art der Befestigung des Körpers und/oder der Verbindungselemente sorgt für einen festen Sitz auf kreisförmigen oder gebogenen Elementen, ohne daß dabei andere Halterungsmittel verwendet werden müssen. Die Gummibänder können dabei vorzugsweise eine Querschnittsbreite aufweisen, die geringer oder wesentlich geringer ist als die Querschnittsbreite des bzw. der Körper, so daß ein Austreten des Dichtungsmediums auch an der Oberseite des Körpers nicht wesentlich behindert wird.

In einer ganz besonders vorteilhaften Ausgestaltung ist es vorgesehen, daß der Körper, im Querschnitt gesehen, auf seiner der Betonoberfläche abgewandten Oberseitenfläche und seinen Seitenflächen eine Art Überzug bzw. Beschichtung aus härterem, vorzugsweise für das Dichtmedium undurchlässigem Schaumstoff aufweist, wobei die Beschichtung im Bereich der Seitenflächen vorzugsweise vor der Unterseite bzw. Standfläche des Körpers endet, so daß der Durchgangsporen aufweisende Schaumstoff bzw. Filterschaum in den unteren Seitenbereichen ohne die Beschichtung ist. Der Körper soll in dieser vorzugsweisen Ausgestaltung demnach mittels der zusätzlich anzuordnenden Beschichtung in Teilen seiner Seitenbereiche und vor allem auf seiner Oberfläche eine zweite, äußere Schicht aufweisen, die einerseits einen Stützeffekt für den Körper darstellt und andererseits ein Austreten des in den Körper injizierten Dichtungsmediums aus den Bereichen verhindert, die die Beschichtung aufweisen. Das Dichtungsmedium soll nämlich insbesondere den Fugenbereich, d.h. den Bereich der Standfläche des Körpers, abdichten. Dadurch, daß die Beschichtung in den Seitenbereichen nicht bis zur Standfläche des Körpers heruntergezogen ist, sondern vor dieser und somit vor der Betonoberfläche endet, wird im Standbereich des Körpers in den unteren Seitenbereichen eine ausreichend große Austrittsfläche für das Dichtungsmedium geschaffen. Die Beschichtung kann dabei nachträglich auf den Körper aufgebracht sein oder zusammen mit dem Körper hergestellt werden. Es spielt dabei keine Rolle, ob der Körper, im Querschnitt gesehen, eine linear verlaufende Seitenkante oder durch das Aufbringen der Beschichtung einen Sprung aufweist. Der Schaumstoff bzw. der Filterschaum des Körpers ist von einer Materialbeschaffenheit, die auch bei hohen Drücken ein zu starkes Zusammendrücken des Körpers verhindert, so daß stets ein genügend großer Austrittsraum für das Dichtungsmedium vorhanden ist.

Der aus Schaumstoff bzw. Schaumstoffband bestehende Körper wird dabei in vorteilhafter Weise zum Abdichten eines Grundwasser-Entlastungsstutzens verwendet. Grundwasser-Entlastungsstutzen, die beispielsweise Bodenplatten durchdringen, wobei der Grundwasserspiegel über dem Niveau der Bodenplatte liegt, werden an der Verbindungsstelle Bodenplatte/Entlastungsstutzen mit dem Körper umwickelt bzw. umschlungen, so daß nach dem Einbringen des Dichtungsmediums in den Körper eine sichere Abdichtung gegen aufsteigendes Grundwasser an der vorgenannten Verbindungsstelle gewährleistet ist.

Weiterhin kann der Körper mit Vorteil zum Abdichten eines Fugenbereichs zwischen einem Körper, beispielsweise einem Rohr, und einem Betonabschnitt verwendet werden, insbesondere dann, wenn auf einer Seite des Betonabschnitts ständig oder gelegentlich Flüssigkeiten vorhanden sind. So weisen beispielsweise mit Wasser gefüllte Betonbecken in den Betonwandungen Rohrdurchbrüche oder andere Einrichtungen, wie beispielsweise Scheinwerfer oder ähnliches auf, wobei der Fugenbereich zwischen den Betonwandungen und den darin eingesetzten Körpern sorgfältig abgedichtet werden muß, um ein Eindringen von Wasser in diesem Bereich zu vermeiden, was mit dem vorgeschlagenen Körper und einem anschließenden Injizieren des Dichtungsmediums sicher und zuverlässig bewerkstelligt werden kann.

Gleichermaßen vorteilhaft läßt sich der Körper zum Abdichten einer Verbindungsstelle zwischen zwei Rohren, auch bei einer Rohrmuffen-Verbindungsstelle, anwenden. Hier wird der Körper im Bereich des Spaltes zwischen den beiden miteinander verbundenen Rohren angeordnet, indem es um diesen Bereich herumgelegt wird und wie bei dem Entlastungsstutzen einen Ring um die Verbindungsstelle bildet. Nach dem Einbringen des Dichtungsmediums in den Körper ist die Verbindungsstelle so gesichert, daß eventuell austretende Flüssigkeit aus der Verbindungsstelle sicher zurückgehalten werden kann.

Die Dichtungseinrichtung kann ohne Anschluß nach außen im Fugenbereich zwischen den beiden Betonierabschnitten angeordnet werden ebenso auch bisher bekannte Dichtungseinrichtungen und durch eine nachträgliche Verbindung zwischen einer Außenseite des Betons bzw. des zweiten Betonierabschnitts und den Dichtungseinrichtung mit einem Dichtungsmedium verfüllt werden. Bei dem Dichtungsmedium handelt es sich dabei z.B. um Silikate oder erhärtende Ein- oder Mehrkomponenten- Kunststoffe in flüssiger oder verpreßbarer Konsistenz. Auch Kunstharz, insbesondere 2-Komponenten-Acrylharz, kann als Dichtungsmedium verwendet werden sowie Bentonit- und/oder Zementmischungen.

Die nachträgliche Verbindung wird beispielsweise insbesondere durch ein Bohren in den erhärteten Beton zwischen einer Außenseides Betons und den Dichtungseinrichtungen geschaffen. Es versteht sich dabei, daß die Bohrung soweit ausgeführt werden muß, daß der Durchflußkanal oder der Durchtritt der Dichtungseinrichtung zugänglich wird. Durch die Verbindung bzw. das Bohrloch wird das Dichtungsmedium anschließend eingebracht bzw. eingepreßt. Vorteilhafterweise wird eine weitere Verbindung zu der Dichtungseinrichtung geschaffen, durch welche beim Einpreßvorgang die Luft entweichen kann und die auch als Kontrollstelle dient, ob das Dichtungsmedium auch die gesamte Dichtungseinrichtung durchdrungen hat. Es ist auch denkbar, eine größere Anzahl solcher Verbindungen zu schaffen und diese anschließend abzudichten, wenn das Dichtungsmedium aus den Verbindungsstellen austritt.

Die Stelle, an welcher das Dichtungsmedium in die Dichtungseinrichtung eingebracht wird, kann beliebig angeordnet sein, wohingegen als Kontrollstellen dienende weitere Verbindungsstellen am Anfang bzw. am Ende der Fuge angeordnet sein sollten, um zu kontrollieren, daß das Dichtungsmedium auch bis in die Endbereiche der Dichtungseinrichtung eingedrungen ist.

Je nach den örtlichen Gegebenheiten kann die Verbindung horizontal oder von schräg oben oder schräg unten in Richtung der Dichtungseinrichtung geschaffen werden. Vorzugsweise werden die Verbindungsstellen an vorbestimmten Positionen erfolgen, wobei vorher festgelegt werden kann, in welcher Höhe oder unter welchem Winkel und vor allem wie lange die Verbindungsstelle geschaffen werden muß, damit sichergestellt ist, daß die Dichtungseinrichtung auch auf die gewünschte Weise getroffen bzw. angebohrt wird.

Mit dem vorgeschlagenen Verfahren zum Einbringen des Dichtungsmediums in Dichtungseinrichtungen wird verhindert, daß die Schalung eine oder mehrere Durchbrechungen für vorher verlegte Anschlußöffnungen oder Anschlußstutzen aufweisen muß. Weiterhin wird verhindert, daß diese vorher geschaffenen Verbindungsstellen beim Einschalen oder Betonieren angerissen oder zerstört werden. Die Tragfähigkeit bzw. Sicherheit des durchbohrten Betons wird auch durch die Anordnung mehrerer Verbindungsstellen nicht herabgesetzt.

Die Erfindung soll anschließend anhand bevorzugter Ausführungsbeispiele schematisch und beispielhaft beschrieben werden. Es zeigen dabei:
- Fig. 1: perspektivisch einen Abschnitt einer ersten Ausführungsform einer Dichtungseinrichtung in Form eines Körpers aus Schaumstoff;
- Fig. 2: die Ausführungsform gemäß Fig. 1, jedoch mit zusätzlichem Durchgangskanal und alternativer Halterungsanordnung;
- Fig. 3 bis 7: Verbindungsstücke für Stoßkanten der Dichtungseinrichtung in Form eines Körpers aus Schaumstoff;
- Fig. 8: eine Einpreßstelle für die Dichtungseinrichtung in Form eines Körpers aus Schaumstoff;
- Fig. 9a/b: die Ausbildung der Dichtungseinrichtung in Form eines Körpers aus Kunststoff als Manschette für rohrförmige Körper;
- Fig. 10: die Verwendung der Dichtungseinrichtung in Form eines Körpers aus Schaumstoff für einen Grundwasser-Entlastungsstutzen;
- Fig. 11: die Verwendung der Dichtungseinrichtung in Form eines Körpers aus Schaumstoff für eine Rohr-Verbindungsstelle und
- Fig. 12: eine bildliche Darstellung eines Verfahrens zum Einbringen eines Dichtungsmediums in die Dichtungseinrichtungen.

Eine Dichtungseinrichtung ist in Fig. 1 gezeigt, wobei als Dichtungseinrichtung ein Körper 102 aus Schaumstoff oder einem Schaumstoffband verwendet wird. Der Körper 102 wird mit seiner Unterseite 105 auf einer erhärteten Betonoberfläche 101 plaziert und dort montiert. Die Montage kann über verschiedene Halterungseinrichtungen erfolgen, wobei in Fig. 1 als eine Alternative eine Befestigung über eine Schraube 107 dargestellt ist. Es können aber auch Stifte oder Nägel Verwendung finden, bevorzugt zusammen mit Unterlagscheiben. Bei der dargestellten Schraube 107 soll der Schraubenkopf 108 großflächig ausgebildet sein, so daß über den Schraubenkopf 108 ein möglichst großer Teil des Körpers 102 fixiert werden kann. Die Halterungseinrichtung wird dabei nur so weit in die Betonoberfläche 101 eingebracht, bis ihr nach oben gerichtetes freies Ende, beispielsweise der Schraubenkopf 108, in etwa in einer Ebene mit der Oberseite 104 des Körpers 102 zu liegen kommt. Der erforderliche Durchtritt bzw. Durchflußkanal für das Dichtungsmedium wird bei dieser Dichtungseinrichtung durch den Körper 102 selbst gebildet, wobei das Dichtungsmedium aufgrund der porösen Eigenschaft des Körpers 102 durch dessen Durchgangsporen hindurchtreten und in den Fugenbereich austreten kann. Das Dichtungsmedium tritt sowohl im Bereich zwischen der Betonoberfläche 101 und der Unterseite 105 des Körpers 102 sowie aus dessen Oberseite 104 und dessen Seitenflächen 103 in den Fugenbereich aus.

In einer besonderen Ausgestaltungsform des Körpers 102 (nicht gezeigt) kann dieser auf seiner Oberfläche und seinen Seitenflächen 103 eine Art Überzug bzw. Beschichtung aus härterem Schaumstoff aufweisen, die für das Dichtungsmedium undurchlässig ist. An den Seitenflächen 103 wird diese Beschichtung vorzugsweise nicht bis zur Unterseite 105 vorgesehen, sondern kurz davor enden. Zwischen der Unterseite 105 und dem Ende der Beschichtung im Bereich der Seitenflächen 103 wird dadurch eine Art Austrittsbereich für das Dichtungsmedium geschaffen. Das Dichtungsmedium kann demnach nicht mehr in den Bereichen austreten, die die Beschichtung aufweisen, sondern nur noch in einem unteren Bereich der Seitenflächen 103, was zum Abdichten des Fugenbereichs vollständig ausreicht.

In Fig. 2 sind zunächst weitere, alternative Halterungseinrichtungen für den Körper 102 gezeigt. Die dargestellte Schraube 107 sowie auch Stifte oder Nägel können von einem rohrförmigen Abstandhalter 110 im Schaftbereich umfaßt sein, dessen Länge der Querschnittshöhe des Körpers 102 entspricht. Somit ist beim Einbringen der Schraube 108 oder beispielsweise beim Einschießen eines Stifts gewährleistet, daß der Schraubenkopf 108 bzw. der Kopf eines Stifts nicht in den Körper 102 eindringt, sondern in der Ebene der Oberseite 104 des Körpers 102 zur Anlage kommt. In alternativer Weise kann eine Halterung auch über ein Halterungsprofil 109 erfolgen, welches im Bereich des Körpers 102 im Querschnitt U-förmig ausgebildet ist und die Seitenflächen 103 sowie die Unterseite 104 des Körpers 102 umgreift. Ein Seitenschenkel des Halterungsprofils 109 ist dabei bis zur Betonoberfläche 101 geführt und knickt dort in etwa rechtwinkelig ab, um einen Stegbereich auszubilden, welcher auf der Betonoberfläche 101 aufliegt. In diesem Bereich kann dann die Befestigung des Halterungsprofil 109 auf der Betonoberfläche 101 beispielsweise mittels eines eingeschossenen Stiftes oder Nagels erfolgen.

In Fig. 2 ist weiterhin dargestellt, daß der Körper 102 in seinem Querschnittsinneren eine in Längsrichtung verlaufende, durchgehende Ausnehmung aufweist, die als freier Durchgangskanal 106a für das Dichtungsmedium dient. Das in den Körper 102 eingebrachte Dichtungsmedium wird somit zunächst den freien Durchgangskanal 106a des Körpers 102 ausfüllen und anschließend durch das poröse Material des Körpers 102 in den Fugenbereich austreten. Alternativ kann das Querschnittsinnere des Körpers 102 auch mehrere nebeneinander verlaufende, durchgehende Ausnehmungen aufweisen.

In den Fig. 1 und 2 ist eine bevorzugte Querschnittsform des Körpers 102 in Form eines Quaders und somit einen rechteckförmigen Querschnitt aufweisend gezeigt. Die gleichen vorteilhaften Eigenschaften dieser Dichtungseinrichtung lassen sich aber auch mit Körpern erreichen, die beispielsweise einen trapezförmigen oder kreisabschnittsartigen Querschnitt oder aber auch beliebig anders ausgestaltete Querschnitte aufweisen. Auf eine gesonderte Darstellung alternativer Querschnittsformen der Dichtungseinrichtung wurde dabei verzichtet. Diese Möglichkeit von alternativen Querschnittsformen der Dichtungseinrichtung betrifft auch die anschließend in den Fig. 3 bis 7 beschriebenen Verbindungselemente sowie den in Fig. 8 dargestellten Einpreßstutzenkörper 123.

Zum Verbinden wenigstens zweier Körper 102 sind zwischen deren Stoßkanten dieselbe Querschnittsform aufweisende und aus gleichem Material bestehende Verbindungselemente vorgesehen, die in den Fig. 3 bis 7 dargestellt sind und eine nicht abschließende Auswahl bevorzugter Verbindungselemente darstellen. Aufgabe dieser Verbindungselemente ist nicht nur das vorgenannte Verbinden zweier Körper 102, sondern auch die Möglichkeit einer Richtungsänderung unter Zuhilfenahme solcher Verbindungselemente. Die Körper 102 werden dabei einfach an die Verbindungselemente angesetzt, so daß deren freie Anschlußenden bündig aneinanderliegen. Die Fig. 3 bis 7 verdeutlichen, daß gerade Verbindungsstücke 114 (Fig. 3), ebene Eckwinkel 115 (Fig. 4), Hochkant-Eckwinkel 116 (Fig. 5), T-Stücke 117 (Fig. 6) und Kreuzungsstücke 118 (Fig. 17) beispielsweise verwendet werden können. Die Verbindungselemente werden in bereits beschriebener Weise mittels Schrauben, Stiften, Nägeln oder Halterungsprofilen wie auch die Körper 102 auf der Betonoberfläche 101 befestigt.

Das Verbinden der Körper 102 miteinander oder der Körper 102 mit den Verbindungselementen an den jeweiligen Stoßstellen erfolgt vorzugsweise mit Hilfe eines Klebebandes, welches über die Stoßstelle gelegt wird, wobei das Klebeband vorzugsweise lediglich die Oberseite 104 und die Seitenflächen 103 bedeckt, wobei das Klebeband an den Seitenflächen 103 von der Betonoberfläche 101 beabstandet enden kann, damit in diesem Bereich das Dichtungsmedium auch aus dem Bereich der Stoßstelle austreten kann. Das Klebeband dient neben einer Lagesicherung vor allem auch dazu, ein Eindringen von Zementschlämme und kleinen Teilchen beim Betoniervorgang in den Stoßbereich zu vermeiden.

In Fig. 8 ist ein Einpreßstutzkörper 123 gezeigt, an dessen einer Seitenfläche 102 ein elastischer, tragfähiger, nicht poröser Schlauch 121 im Bereich 124 angeordnet ist. Dieser Schlauch 121 dient als Einfüllstutzen für das Dichtungsmedium und ist außerhalb des zweiten Betonierabschnitts bzw. außerhalb dessen Schalung mit seinem freien Ende angeordnet. Der Schlauch 121 endet dabei vorzugsweise im Querschnittsinneren des Einpreßstutzkörpers 123 bzw. in einem freien Durchgangskanal 106a, falls ein solcher vorgesehen sein sollte. Die Dichtungseinrichtung wird vorzugsweise an einer anderen Stelle, insbesondere im Endbereich der Dichtungseinrichtung, einen weiteren Einpreßstutzen 123 aufweisen, mit welchem überprüft werden kann, ob das Dichtungsmedium auch die gesamte Dichtungseinrichtung beim Einpressen durchdrungen hat. Um mehrere Kontrollstellen bzw. Einpreßstellen für das Dichtungsmedium zu haben, kann auch eine Mehrzahl solcher Einpreßstutzkörper 123 vorgesehen sein.

Der Körper 102 kann nicht nur auf ebenen Betonoberflächen verlegt werden, sondern auch bogen- bzw. kreisförmige Oberflächen, z.B. von Rohren oder Röhren, manschettenartig umgeben oder gekrümmten Betonoberflächen folgen. Zu diesem Zweck sind quer zur Längsachse der Körper 102 oder der Verbindungselemente oder des Einpreßstutzenkörpers 123 in Längsrichtung nebeneinander angeordnete, V-förmige, kerbartige, über deren gesamte Querschnittsbreite verlaufende Einschnitte vorgesehen, wie dies in Fig. 9a dargestellt ist. Diese Einschnitte stellen Kerben 125 dar, wobei deren jeweilige Kerbspitze 126 etwas unterhalb der Querschnittshöhe bzw. der Oberseite 104 des Körpers 102 endet.

Ein solcher, Kerben 125 aufweisender Körper 102 kann dann, wie es in Fig. 9b gezeigt ist, entweder einem bogenförmigen Verlauf folgen oder zu einem (nicht dargestellten) Ring gebogen werden, da der Körper 102 ausreichend flexibel ist. Der Körper 102 wird dann beispielsweise gegen die Mantelfläche eines Rohres (nicht dargestellt) gesetzt und entsprechend gebogen und anschließend auch auf dem Rohr befestigt. Dabei ist es zweckmäßigerweise vorgesehen, daß sich die Kerbkantenflächen 127 berühren bzw. aneinanderliegen, wenn die Unterseite 105 an beispielsweise der Rohrmantelfläche anliegt. Dadurch wird gewährleistet, daß der dann ringartig ausgestaltete Körper 102 ein weiterhin durchgehendes Schaumstoffband darstellt und keine Fehlstellen aufweist, in welche der Beton des zweiten Betonierabschnittes eindringen kann und somit einen Durchtritt des Dichtungsmediums verhindern würde. Es ist aber auch möglich, den Körper 102 ohne Anordnung von Kerben 125 zu biegen, um ihn gekrümmten Betonoberflächen 101 anzupassen oder um ihn ring- bzw. manschettenartig um kreisförmige Körper zu legen. Der Schaumstoff bzw. der Filterschaum des Körpers 102 läßt sich für diese Biegung zusammenpressen, ohne daß dabei die für das Durchtreten des Dichtungsmediums erforderlichen Durchgangsporen durch das Zusammendrücken des Körpers 102 geschlossen werden. Nach dem anschließenden Betoniervorgang des zweiten Betonierabschnittes wird das Dichtungsmedium über nicht dargestellte Zuleitungseinrichtungen in den Körper 102 geleitet bzw. eingepreßt, aus welchem es dann dichtend in die zu verfüllenden Hohlräume des Fugenbereichs eindringen kann. Eine bevorzugte Befestigung des Körpers 102 oder der Verbindungselemente oder des Einpreßstutzenkörpers 123 erfolgt auf kreisförmigen Elementen mit einem endlosen Gummiband, indem das Gummiband über die Oberseite, beispielsweise des Körpers 102 oder anderer genannter Elemente gespannt ist. Das Gummiband sorgt dann für einen dichten Halt der ringförmig ausgestalteten Dichtungseinrichtung auf dem entsprechenden kreisförmigen Element. Die Breite des Gummibandes kann dabei vorzugsweise geringer sein als die Querschnittsbreite der Oberseite 104 des Körpers 102, damit auch im Bereich der Oberseite 104 genügend Dichtungsmedium in den abzudichtenden Fugenbereich austreten kann.

In Fig. 10 ist eine bevorzugte Verwendung des Körpers 102 und/oder seiner Verbindungselemente bzw. des Einpreßstutzenkörpers 123 zum Abdichten eines Grundwasser-Entlastungsstutzens 131 gezeigt. Der Körper 102 ist dabei in der Weise mit Kerben 125 versehen, wie dies in Fig. 9a bzw. 9b gezeigt ist. Der Körper 102 umfaßt ringartig den Grundwasser-Entlastungsstutzen 131 in dem Bereich, in dem der Grundwasser-Entlastungsstutzen 131 die Bodenplatte 132, die aus Beton hergestellt ist, durchdringt. Diese Stelle in der Bodenplatte 132 ist besonders gegen eindringendes Grundwasser oder Feuchtigkeit gefährdet, insbesondere wenn, wie dargestellt, der Grundwasserspiegel 133 über der Bodenplatte 132 liegt. Vor dem Betonieren der Bodenplatte 132 - bei künstlich abgesenktem Grundwasserspiegel 133 - wird der Körper 102 ringartig um den Grundwasser-Entlastungsstutzen 131 gelegt und dort beispielsweise mit dem erwähnten Gummiband befestigt. Nach dem Betonieren der Bodenplatte 132 wird über vorher angeordnete Einfülleinrichtungen oder mit Hilfe des Verfahrens gemäß Anspruch 17 das Dichtungsmedium in den Körper 102 eingepreßt. Der Fugenbereich zwischen dem Grundwasser-Entlastungsstutzen 131 und der Bodenplatte 132 wird nach dem Austreten des Dichtungsmediums aus dem Körper 102 in die dort vorhandenen Hohlräume vollkommen abgedichtet.

Eine ebenfalls vorzugsweise Verwendung des Körpers ergibt sich beim Abdichten eines Fugenbereichs zwischen einem Körper, beispielsweise einem Rohr und einem Betonabschnitt, wenn auf einer Seite des Betonabschnitts ständig oder gelegentlich Flüssigkeiten vorhanden sind, wie dies beispielsweise bei Wasserbecken mit Betonwänden der Fall ist. Rohre oder andere Einrichtungen, die auf der Wasserseite vorhanden sind, können mit dem Körper 102 umgeben sein und durch ein anschließendes Injizieren des Dichtungsmediums in den Körper 102 den für das Eindringen von Wasser anfälligen Fugenbereich sicher abdichten.

Eine weitere vorzugsweise Verwendung des Körpers 102 und/oder der Verbindungselemente sowie des Einpreßstutzens 123 ist in Fig. 11 gezeigt, wobei der Körper 102 dort zum Abdichten einer Verbindungsstelle zwischen zwei Rohren 134, 135 dient. Die Rohre 134, 135 sind über eine Z-förmige Verbindungsstelle 136 aneinander gesetzt. Diese Verbindungsstelle 136 ist eine Schwachstelle in Rohrleitungen bezüglich des Austretens von in den Rohrleitungen geführten Medien. Um diese Schwachstelle zusätzlich abzudichten, wird der Körper 102 direkt an der Verbindungsstelle 136 angebracht, so daß er diese Verbindungsstelle 136 ringartig umgreift. Der Körper 102 ist dabei vor dem Anbringen an der Verbindungsstelle 136 so ausgestaltet, wie es in den Fig. 9a und 9b gezeigt ist, oder - ohne mit Kerben 125 versehen zu sein - einfach entsprechend ringartig gebogen. Die Befestigung des Körpers 102 an der Verbindungsstelle 136 erfolgt vorzugsweise mit dem erwähnten Gummiband. Die gezeigte Rohr-Verbindungsstelle 136 ist, wie in Fig. 11 dargestellt, in der Regel von einem Medium, beispielsweise Mörtel oder Erdreich oder dergleichen umgeben. Die Abdichtung der Verbindungsstelle, d.h. das Einbringen des Dichtungsmediums in den Körper 102 erfolgt vorzugsweise nach Fertigstellung der gesamten Rohrverbindung, so daß gegebenenfalls die Verbindungsstelle 136 bereits mit einem bestimmten Medium umgeben ist. Das Dichtungsmedium wird dabei auf die zu Fig. 12 erläuterte Weise in den Körper 102 eingebracht. Da in diesem Fall eine Abdichtung lediglich an der Verbindungsstelle 136 der beiden Rohre 134,135 nötig ist, können die Oberseite 104 und die Seitenflächen 103 mit beispielsweise einem Klebeband abgedichtet sein, da ein Austreten des Dichtungsmediums ersichtlicherweise nur in Richtung der beiden Rohre 134,135 erforderlich ist. Die Abdichtung der Oberseite 104 kann dabei vorzugsweise durch die Anordnung des Gummibandes erfolgen.

In analoger Weise eignet sich der Körper 102 auch vorteilhafterweise zum Abdichten einer Rohrmuffen-Verbindungsstelle, wobei der Körper 102 dabei vorzugsweise schräg zu der Rohrmuffe angeordnet wird oder in seinem Querschnitt der Rohrmuffen-Verbindungsstelle angepaßt ist, beispielsweise einen dreieckigen Querschnitt aufweist.

Fig. 12 zeigt schließlich ein Verfahren zum Einbringen eines Dichtungsmediums in Dichtungseinrichtungen zur Abdichtung einer zwischen zwei Betonierabschnitten entstehenden Fuge. Beispielhafterweise ist der Fugenbereich zwischen einer Betonoberfläche 101 und einer darauf angeordneten Betonwand 137 gezeigt. Im Fugenbereich ist schematisch eine Dichtungseinrichtung 138 dargestellt, die vor dem Einschalen und Betonieren der Betonwand 137 auf der Betonoberfläche 101 aufgebracht worden ist. Anstelle vorher anzuordnender Einfüllstutzen, die im Regelfall schlauchartige Verbindungen zu der Dichtungseinrichtung herstellen, wird bei dem neuen Verfahren die Dichtungseinrichtung 138 ohne einen solchen oder ähnlich ausgestalteten Anschluß einbetoniert. Nach dem Betonieren und Ausschalen der Betonwand 137 wird eine nachträgliche Verbindung, insbesondere durch Bohren in den Beton der Betonwand 137 zwischen der Außenseite der Betonwand 137 und der Dichtungseinrichtung 138 geschaffen. Durch diese Bohrung 139 wird das Dichtungsmedium schließlich in das Innere der Dichtungs einrichtung 139 eingebracht bzw. eingepreßt. Vorzugsweise sind mehrere solcher Verbindungsstellen bzw. Bohrungen 139 vorhanden, so daß das Dichtungsmedium an mehreren Stellen eingebracht werden kann und Kontrollstellen vorhanden sind, an denen überprüft werden kann, ob das Dichtungsmedium auch die gesamte Dichtungseinrichtung durchdringt. Kontroll- bzw. Eingabestellen in Form von Bohrungen 139 werden dabei vorzugsweise am Anfangs- bzw. Endbereich der Fuge - in Längsrichtung gesehen - angeordnet. Es bleibt dabei den örtlichen Gegebenheiten überlassen, ob die Verbindung vorzugsweise horizontal oder schräg zur Dichtungs einrichtung 138 geführt wird.

## Patentansprüche

1. Verfahren zur Abdichtung einer Fuge zwischen zwei Baukörpern durch Injektion eines Dichtungsmediums insbesondere zur Abdichtung einer Fuge zwischen zwei Betonierabschnitten, wobei ein einen Durchtritt als Injektionsweg für ein Dichtungsmedium bildender Körper im Fugenbereich auf eine Baukörperoberfläche montiert wird, aus welchem bei einer Injektion des Dichtungsmediums in den Körper dieses aus dem Körper in Fehlstellen im Fugenbereich gepreßt wird,
dadurch gekennzeichnet, daß ein Körper (102) aus einem Durchgangsporen für das Dichtungsmedium aufweisenden Schaumstoff bzw. einem Schaumstoffband verwendet wird.

2. Verfahren nach Anspruch 1, dadurch gekennzeichnet, daß ein Schaumstoff bzw. ein Schaumstoffband verwendet wird, der bzw. das einerseits genügende Porosität für den Durchtritt des Dichtungsmediums aufweist und andererseits von einer Konsistenz ist, die ein Zusammendrücken des Schaumstoffs bzw. des Schaumstoffbandes durch aufgebrachten Beton des zweiten Betonierabschnittes weitgehendst vermeidet.

3. Verfahren nach Anspruch 1 und/oder 2, dadurch gekennzeichnet, daß ein Material für den Körper (102) verwendet wird, in dem selbst bei einem stärkeren Zusammenpressen des Materials für das Durchtreten des Dichtungsmediums erforderlichen Durchgangsporen vorhanden sind.

4. Verfahren nach einem oder mehreren der Ansprüche 1 bis 3, dadurch gekennzeichnet, daß ein Körper (102) mit rechteckigem Querschnitt verwendet wird.

5. Verfahren nach einem oder mehreren der Ansprüche 1 bis 4, dadurch gekennzeichnet, daß ein Körper (102) verwendet wird, in dessen Querschnittsinnern mindestens ein in Längsrichtung verlaufender, durchgehender, freier Durchgangskanal (106a) für das Dichtungsmedium vorgesehen ist.

6. Verfahren nach Anspruch 5, dadurch gekennzeichnet, daß ein Körper (102) verwendet wird, dessen Durchgangskanal (106a) durch eine durchgehende Ausnehmung gebildet ist.

7. Verfahren nach einem oder mehreren der Ansprüche 1 bis 6, dadurch gekennzeichnet, daß ein Körper (102) verwendet wird, der auf seiner der Betonoberfläche (101) abgewandten Oberseite zumindest teilbereichsweise einen für das Dichtungsmedium undurchlässigen Überzug bzw. eine für das Dichtungsmedium undurchlässige Beschichtung aufweist.

8. Verfahren nach Anspruch 7, dadurch gekennzeichnet, daß ein Körper (102) verwendet wird, dessen Überzug bzw. dessen Beschichtung aus einem härteren Schaumstoff besteht.

9. Verfahren nach Anspruch 7 und/oder 8, dadurch gekennzeichnet, daß ein Körper (102) verwendet wrid, bei dem ein Überzug bzw. eine Beschichtung ein Stück vor der Unterseite (105) des Körpers (102) endet.

10. Verfahren nach einem oder mehreren der Ansprüche 1 bis 9, dadurch gekennzeichnet, daß zum Verbinden wenigstens zweier Körper (102) dieselbe Querschnittsform aufweisende und aus gleichem Material bestehende Verbindungselemente verwendet werden.

11. Verfahren nach Anspruch 10, dadurch gekennzeichnet, daß als Verbindungselemente gerade Verbindungsstücke (114), Eckwinkel (115) , Hochkanteckwinkel (116), T-Stücke (117) oder Kreuzungsstücke (118) verwendet werden.

12. Verfahren nach einem oder mehreren der Ansprüche 1 bis 9, dadurch gekennzeichnet, daß zum Verbinden zweier Körper (102) miteinander oder der Körper (102) mit den Verbindungselementen nach Anspruch 10 und/oder 11 ein Klebeband verwendet wird.

13. Verfahren nach einem oder mehreren der Ansprüche 1 bis 12, dadurch gekennzeichnet, daß ein Körper (102) und/oder Verbindungselemente nach Anspruch 10 oder 11 verwendet werden, die quer zur Längsachse in Längsrichtung nebeneinander angeordnete, V-förmige, kerbartige, über deren gesamte Querschnittsbreite verlaufende Einschnitte aufweisen, deren jeweilige Kerbspitze (126) etwas unterhalb der Querschnittshöhe der Körper (102) oder der Verbindungselemente angeordnet ist.

14. Verfahren nach Anspruch 13, dadurch gekennzeichnet, daß die Körper (102) oder die Verbindungselemente gemäß Anspruch 10 oder 11 um ihre Längsachse gebogen und auf einer gekrümmten Oberfläche (101) oder auf einem bogen- bzw. kreisförmigen Element, beispielsweise einem Rohr, befestigt werden, wobei die Kerbkantenfläche (127) der Kerben (125) gegeneinander stoßen, wenn die Unterseite (105) des Körpers (102) bzw. der Verbindungselemente auf der Oberfläche (101) des Elements anliegen.

15. Verfahren nach Anspruch 13 und/oder 14, dadurch gekennzeichnet, daß die Körper (102) und/oder die Verbindungselemente mit einem endlosen Gummiband umspannt werden, wobei das Gummiband auf der Oberseite der Körper (102) bzw. Verbindungselemente angeordnet wird.

16. Verfahren nach einem oder mehreren der Ansprüche 1 bis 15, dadurch gekennzeichnet, daß die Körper (102) bzw. die Verbindungselemente zum Abdichten eines Grundwasser-Entlastungsstutzens (131) verwendet werden, wobei ein Ring gebildet wird, der den Grundwasser-Entlastungsstutzen in dem Bereich umfaßt, in dem er eine Bodenplatte (132), die aus Beton hergestellt worden ist, durchdringt.

17. Verfahren nach einem oder mehreren der Ansprüche 1 bis 15, dadurch gekennzeichnet, daß die Körper bzw. die Verbindungselemente zum Abdichten eines Fugenbereichs zwischen einem Körper, beispielsweise einem Rohr, und einem Betonabschnitt verwendet werden.

18. Verfahren nach einem oder mehreren der Ansprüche 1 bis 15, dadurch gekennzeichnet, daß die Körper bzw. die Verbindungselemente zum Abdichten einer Verbindungsstelle zwischen zwei Rohren (134, 135, 136) verwendet werden.

19. Verfahren nach einem oder mehreren der Ansprüche 1 bis 18, dadurch gekennzeichnet, daß zum Einbringen des Dichtungsmediums in die Dichtungseinrichtung nach dem Verlegen der Dichtungseinrichtung und dem anschließenden Erhärten und Ausschalen des zweiten Betonierabschnitts wenigstens eine Verbindung insbesondere durch Bohren in den erhärteten Beton zwischen einer Außenseite des Betons und der Dichtungseinrichtung geschaffen wird, durch welche das Dichtungsmedium in das Innere der Dichtungseinrichtung eingebracht wird.

## Claims

1. A process for sealing a gap between two structural bodies by injecting a sealing medium, in particular for sealing a gap between two concreting sections, a body forming a passage as an injection path for a sealing medium being mounted in the gap region on one structural body surface, from which body the sealing medium is pressed out of the body into defects in the gap region when said sealing medium is injected into the body, characterized in that a body (102) of a foam material having through-pores for the sealing medium or a foam strip is used.

2. A process according to Claim 1, characterized in that a foam material or a foam strip is used which on the one hand is sufficiently porous for the sealing medium to pass through, and on the other hand is of a consistency which, to the greatest possible extent, prevents the foam material or the foam strip from being compressed by the concrete of the second concreting section which is applied.

3. A process according to Claim 1 and/or 2, characterized in that for the body (102) a material is used in which there are the through-pores necessary for the sealing medium to pass through, even when the material is compressed to a relatively great extent.

4. A process according to one or more of Claims 1 to 3, characterized in that a body (102) having a rectangular cross section is used.

5. A process according to one or more of Claims 1 to 4, characterized in that a body (102) is used in the cross-sectional interior of which at least one continuous, free through-channel (106a) running in the longitudinal direction is provided for the sealing medium.

6. A process according to Claim 5, characterized in that a body (102) is used whereof the through-channel (106a) is formed by a continuous cutout.

7. A process according to one or more of Claims 1 to 6, characterized in that a body (102) is used which has at least in certain regions on its upper side remote from the concrete surface (101) a cover which is impermeable to the sealing medium or a coating which is impermeable to the sealing medium.

8. A process according to Claim 7, characterized in that a body (102) is used whereof the cover or coating is of a relatively hard foam material.

9. A process according to Claim 7 and/or 8, characterized in that a body (102) is used in which a cover or a coating ends somewhat before the underside (105) of the body (102).

10. A process according to one or more of Claims 1 to 9, characterized in that connecting elements having the same cross-sectional shape and made of the same material are used to connect at least two bodies (102).

11. A process according to Claim 10, characterized in that connecting pieces (114), angle brackets (115), upright angle brackets (116), T-pieces (117) or cross-pieces (118) are used as connecting elements.

12. A process according to one or more of Claims 1 to 9, characterized in that an adhesive tape is used to connect two bodies (102) together, or to connect the bodies (102) to the connecting elements according to Claim 10 and/or 11.

13. A process according to one or more of Claims 1 to 12, characterized in that a body (102) and/or connecting elements according to Claim 10 or 11 are used, which have V-shaped, notch-type incisions running over their entire cross-sectional width and arranged next to one another in the longitudinal direction, transversely with respect to the longitudinal axis, the notch point (126) of each incision being arranged somewhat below the cross-sectional height of the bodies (102) or the connecting elements.

14. A process according to Claim 13, characterized in that the bodies (102) or the connecting elements according to Claim 10 or 11 are bent about their longitudinal axis and are secured to a curved surface (101) or to an arcuate or circular element, for example a pipe, the notch edge face (127) of the notches (125) abutting against one another when the underside (105) of the body (102) or of the connecting elements bears against the surface (101) of the element.

15. A process according to Claim 13 and/or 14, characterized in that a continuous rubber band surrounds the bodies (102) and/or the connecting elements, the rubber band being arranged on the upper side of the bodies (102) or connecting elements.

16. A process according to one or more of Claims 1 to 15, characterized in that the bodies (102) or the connecting elements are used to seal a groundwater discharge connection piece (131), a ring being formed which surrounds the groundwater discharge connection piece in the region in which it penetrates a base plate (132) made of concrete.

17. A process according to one or more of Claims 1 to 15, characterized in that the bodies or the connecting elements are used to seal a gap region between a body, for example a pipe, and a concrete section.

18. A process according to one or more of Claims 1 to 15, characterized in that the bodies or the connecting elements are used to seal a connecting point between two pipes (134, 135, 136).

19. A process according to one or more of Claims 1 to 18, characterized in that, to introduce the sealing medium into the sealing device after the installation of the sealing device and the subsequent setting and shuttering of the second connecting section, at least one connection is made between an outer side of the concrete and the sealing device, in particular by drilling into the set concrete, via which connection the sealing medium is introduced into the interior of the sealing device.

## Revendications

1. Procédé pour l'étanchéification d'un joint entre deux corps de construction par injection d'un milieu d'étanchéification, en particulier pour l'étanchéification d'un joint entre deux sections de bétonnage, dans lequel on monte un corps formant un passage sous forme de voie d'injection pour un milieu d'étanchéification dans la zone de joint sur une surface de corps de construction, à partir duquel, lors d'une injection du milieu d'étanchéification dans le corps, celui-ci est pressé hors du corps dans des lacunes présentes dans la zone de joint, caractérisé en ce qu'on utilise un corps (102) constitué par une mousse présentant des pores de passage pour le milieu d'étanchéification, respectivement par une bande de mousse.

2. Procédé selon la revendication 1, caractérisé en ce qu'on utilise une mousse, respectivement une bande de mousse qui, d'une part, présente une porosité suffisante pour le passage du milieu d'étanchéification et, d'autre part, possède une consistance qui évite le plus largement possible une compression de la mousse, respectivement de la bande de mousse, provoquée par le béton appliqué de la deuxième section de bétonnage.

3. Procédé selon les revendications 1 et/ou 2, caractérisé en ce qu'on utilise une matière pour le corps (102) dans laquelle sont présents des pores de passage requis pour la pénétration du milieu d'étanchéification même lors d'une compression plus forte de la matière.

4. Procédé selon une ou plusieurs des revendications 1 à 3, caractérisé en ce qu'on utilise un corps (102) de section transversale rectangulaire.

5. Procédé selon une ou plusieurs des revendications 1 à 4, caractérisé en ce qu'on utilise un corps (102) à l'intérieur de la section transversale duquel on prévoit au moins un canal de passage libre continu (106a), s'étendant en direction longitudinale, pour le milieu d'étanchéification.

6. Procédé selon la revendication 5, caractérisé en ce qu'on utilise un corps (102) dont le canal de passage (106a) est formé par un évidement continu.

7. Procédé selon une ou plusieurs des revendications 1 à 6, caractérisé en ce qu'on utilise un corps (102) qui présente, sur son coté supérieur qui se détourne de la surface de béton (101), au moins dans des zones partielles, un revêtement imperméable pour le milieu d'étanchéification, respectivement une enduction imperméable pour le milieu d'étanchéification.

8. Procédé selon la revendication 7, caractérisé en ce qu'on utilise un corps (102) dont le revêtement, respectivement dont l'enduction est constituée par une mousse plus dure.

9. Procédé selon les revendications 7 et/ou 8, caractérisé en ce qu'on utilise un corps (102) dans lequel un revêtement, respectivement une enduction se termine un peu avant le côté inférieur (105) du corps (102).

10. Procédé selon une ou plusieurs des revendications 1 à 9, caractérisé en ce que, pour la liaison d'au moins deux corps (102), on utilise des éléments de liaison présentant la même forme en section transversale et constitués par la même matière.

11. Procédé selon la revendication 10, caractérisé en ce que, comme éléments de liaison, on utilise des éléments de liaison rectilignes (114), des équerres (115), des équerres posées sur chant (116), des éléments en T (117) ou des éléments en croix (118).

12. Procédé selon une ou plusieurs des revendications 1 à 9, caractérisé en ce que, pour relier deux corps (102) l'un à l'autre ou des corps (102) avec les éléments de liaison selon les revendications 10 et/ou 11, on utilise une bande adhésive.

13. Procédé selon une ou plusieurs des revendications 1 à 12, caractérisé en ce qu'on utilise un corps (102) et/ou des éléments de liaison selon la revendication 10 ou 11, qui présentent des découpes s'étendant sur toute leur largeur transversale, en forme d'encoches en V, disposées les unes à côté des autres en direction longitudinale transversalement par rapport à l'axe longitudinale dont les pointes d'encoches respectives (12) sont disposées légèrement en dessous de la hauteur en coupe transversale des corps (102) ou des éléments de liaison.

14. Procédé selon la revendication 13, caractérisé en ce que les corps (102) ou les éléments de liaison selon la revendication 10 ou 11 sont cintrés autour de leur axe longitudinal et sont fixés sur une surface cintrée (101) ou sur un élément, par exemple sur un tube, arqué respectivement circulaire, les surfaces latérales (127) des encoches (125) venant buter l'une contre l'autre lorsque les côtés inférieurs (105) du corps (102), respectivement des éléments de liaison viennent s'appuyer sur la surface (101) de l'élément.

15. Procédé selon la revendication 13 ou 14, caractérisé en ce que les corps (102) et/ou les éléments de liaison sont entourés à l'aide d'un ruban sans fin en caoutchouc, le ruban en caoutchouc étant disposé sur le côté supérieur des corps (102), respectivement des éléments de liaison.

16. Procédé selon une ou plusieurs des revendications 1 à 15, caractérisé en ce que les corps (102), respectivement les éléments de liaison sont utilisés pour l'étanchéification d'une tubulure (131) pour le déversement des eaux usées, en formant un anneau qui entoure la tubulure pour le déversement des eaux usées, dans la zone dans laquelle elle traverse une dalle de plancher (132) réalisée en béton.

17. Procédé selon une ou plusieurs des revendications 1 à 15, caractérisé en ce que les corps, respectivement les éléments de liaison sont utilisés pour l'étanchéification d'une zone de joint entre un corps, par exemple un tube, et une section en béton.

18. Procédé selon une ou plusieurs des revendications 1 à 15, caractérisé en ce que les corps, respectivement les éléments de liaison sont utilisés pour l'étanchéification d'un endroit de liaison entre deux tubes (134, 135, 136).

19. Procédé selon une ou plusieurs des revendications 1 à 18, caractérisé en ce que, pour l'introduction du milieu d'étanchéification dans le dispositif d'étanchéification après la pose du dispositif d'étanchéification et le durcissement ultérieur, ainsi que le décoffrage de la deuxième section de bétonnage, on crée au moins une liaison, en particulier par alésage dans le béton durci, entre le côté externe du béton et le mécanisme d'étanchéification, par laquelle on introduit le milieu d'étanchéification à l'intérieur du mécanisme d'étanchéification.
